# EUROPÄISCHE PATENTSCHRIFT

(11) **EP 3 417 108 B1**
(45) Veröffentlichungstag und Bekanntmachung des Hinweises auf die Patenterteilung: **30.10.2019**
(21) Anmeldenummer: 17700594.9
(22) Anmeldetag: 18.01.2017
(51) Int. Cl.: E01B 29/16, E01B 29/17

(54) **GLEISBAUFAHRZEUG ZUR DURCHFÜHRUNG VON GLEISBAUARBEITEN**
TRACK-LAYING VEHICLE FOR PERFORMING TRACK-LAYING WORKS
VÉHICULE DE CONSTRUCTION DE VOIES FERRÉES POUR EFFECTUER DES TRAVAUX DE CONSTRUCTION DE VOIES FERRÉES

(30) Priorität: 15.02.2016 AT 73162016
(43) Veröffentlichungstag der Anmeldung: 26.12.2018
(73) Patentinhaber: Plasser & Theurer Export von Bahnbaumaschinen GmbH, 1010 Wien (AT)
(72) Erfinder: WEITERSBERGER, Christian, 4222 St. Georgen an der Gusen (AT)
(86) Internationale Anmeldenummer: PCT/EP2017/000051
(87) Internationale Veröffentlichungsnummer: WO 2017/140405

(56) Entgegenhaltungen:
- FR-A- 1 013 191
- GB-A- 2 160 919

## Beschreibung

Die Erfindung betrifft ein Gleisbaufahrzeug zur Durchführung von Gleisbauarbeiten, mit einem in einer Maschinenlängsrichtung voneinander distanzierte Schienenfahrwerke aufweisenden Maschinenrahmen, der bezüglich einer Maschinenquerrichtung durch zwei voneinander distanzierte Längsträger begrenzt ist, wobei wenigstens ein Längsträger mit einer zur Aufnahme von Schienen vorgesehenen Schienentransportvorrichtung verbunden ist, die durch einen Verschiebeantrieb in Maschinenquerrichtung relativ zum Maschinenrahmen innerhalb eines durch eine Transport- und eine Ladeposition begrenzten Verschiebeweges verschiebbar ist.

Derartige Gleisbaufahrzeuge sind vielfach bekannt und sind zur Durchführung verschiedener Instandhaltungsarbeiten am Gleis häufig mit einem Kran ausgestattet. Bedarfsweise werden auch in kurzen Gleisabschnitten die Schienen erneuert. Dazu ist es von wirtschaftlichem Vorteil, die neuen Schienen mit dem Gleisbaufahrzeug zur Baustelle zu transportieren. Aus FR 1 013 191 ist ein gleisverfahrbarer Wagon zum Auf- und Abladen von Schienen bekannt. An einem Längsträger des Rahmens ist eine in Rahmenquerrichtung verstellbare Schienentransportvorrichtung angeordnet.

Die Aufgabe der vorliegenden Erfindung liegt nun in der Schaffung eines Gleisbaufahrzeuges der eingangs genannten Art, mit dem ein vereinfachter Schienentransport möglich ist.

Diese Aufgabe wird nach dem vorliegenden Anspruch 1 mit einem Gleisbaufahrzeug der gattungsgemäßen Art dadurch gelöst, dass die Schienentransportvorrichtung - bezüglich einer Vertikalen - zwischen einem oberen und unteren Ende des Längsträgers und an einer - vom gegenüberliegenden Längsträger abgekehrten - Trägeraußenseite angeordnet ist.

Eine derartig ausgebildete Schienentransportvorrichtung hat den besonderen Vorteil, dass selbst mit einem bedarfsweisen Transport von bis zu 20 Meter langen Schienen die vielseitige Einsetzbarkeit des Gleisbaufahrzeuges für andere Gleisbauarbeiten in keiner Weise beeinträchtigt wird. Die Verladung der Schienen kann problemlos durch den maschineneigenen Kran durchgeführt werden. Infolge der seitlichen Anordnung der Schienentransportvorrichtung am Längsträger des Maschinenrahmens ist auch eine nachträgliche Ausrüstung von bereits im Einsatz befindlichen Maschinen möglich.

Weitere Vorteile der Erfindung ergeben sich aus den Unteransprüchen und der Zeichnungsbeschreibung.

Im Folgenden wird die Erfindung anhand eines in der Zeichnung dargestellten Ausführungsbeispieles näher beschrieben. Es zeigen: Fig. 1 eine vereinfachte Seitenansicht eines zur Durchführung verschiedener Gleisbauarbeiten ausgebildeten, Schienentransportvorrichtungen aufweisenden Gleisbaufahrzeuges, Fig. 2 und 3 je eine Ansicht der Schienentransportvorrichtung in einer Maschinenlängsrichtung, und Fig. 4 eine Ansicht der Schienentransportvorrichtung in einer Maschinenquerrichtung.

Ein in Fig. 1 ersichtliches Gleisbaufahrzeug 1 zur Durchführung von Gleisbauarbeiten weist einen Maschinenrahmen 2 mit in einer Maschinenlängsrichtung 3 voneinander distanzierten Schienenfahrwerken 4 auf und ist auf einem Gleis 5 verfahrbar. Zusätzlich zu endseitig angeordneten Fahrkabinen 6 ist auch ein Sozialraum 7 für Gleisbauarbeiter sowie ein durch Antriebe dreh- und höhenverstellbarer Kran 8 vorgesehen.

Wie in Fig. 2 ersichtlich, ist der Maschinenrahmen 2 bezüglich einer Maschinenquerrichtung 9 durch zwei voneinander distanzierte Längsträger 10 begrenzt. Dieser ist jeweils an einer - vom gegenüberliegenden Längsträger 10 abgekehrten - Trägeraußenseite 11 mit insgesamt drei zur Aufnahme von Schienen 12 vorgesehenen, in Maschinenlängsrichtung 3 hintereinander angeordneten Schienentransportvorrichtungen 13 verbunden (s. Fig. 1). Der Einfachheit halber werden die am gegenüberliegenden Längsträger 10 angeordneten Transportvorrichtungen 13 in Fig. 2 nicht dargestellt.

Wie in den Fig. 2 bis 4 ersichtlich, ist die Schienentransportvorrichtung 13 als entlang von Wagenführungen 14 in der Maschinenquerrichtung 9 verschiebbar gelagerter, eine Schienenlagerfläche 15 aufweisender Laufwagen 16 ausgebildet ist. Der im Querschnitt als I-Träger ausgebildete Längsträger 10 weist an einem oberen und unteren Ende 17, 18 je einen horizontal verlaufenden Trägerflansch 19 auf. Eine durch die Schienenlagerfläche 15 und den oberen Trägerflansch 19 begrenzte Distanz d ist einer Höhe der zu transportierenden Schiene 12 entsprechend ausgebildet.

Die Schienentransportvorrichtung 13 ist - bezüglich einer Vertikalen - zwischen dem oberen und unteren Ende 17, 18 des Längsträgers 10 angeordnet. Der Laufwagen 16 ist durch einen Verschiebeantrieb 20 in der Maschinenquerrichtung 9 relativ zum Maschinenrahmen 2 innerhalb eines durch eine Transport- und eine Ladeposition (s. Fig. 2 bzw. 3) begrenzten Verschiebeweges verschiebbar.

Wie insbesondere auch in Verbindung mit Fig. 4 ersichtlich, ist die beidseits des Laufwagens 16 vorgesehene Wagenführung 14 jeweils aus einer, mit dem Längsträger 10 verbundenen ersten Führungsschiene 21 und einer mit dieser durch ein Gelenk 22 verbundenen zweiten Führungsschiene 23 zusammengesetzt. Diese weist eine dem Verschiebeweg des Laufwagens 16 entsprechende Länge auf. Jeder Laufwagen 16 ist mit innerhalb der Führungsschienen 21, 23 gelagerten Führungsrollen 26 verbunden. Die Schienenlagerfläche 15 weist über diese vorstehende, in Maschinenlängsrichtung 3 verlaufende und in Maschinenquerrichtung 9 zur Aufnahme von Schienenfüßen 24 voneinander distanzierte Zentrierrippen 25 auf.

Zur Verladung der Schienen 12 werden die zweiten Führungsschienen 23 in eine mit den ersten Führungsschienen 21 fluchtende Einsatzposition ausgeschwenkt und verriegelt. Anschließend werden die Laufwagen 16 unter Beaufschlagung der Verschiebeantriebe 20 in die in Fig. 3 ersichtliche Ladeposition verschoben. Mithilfe des Krans 8 werden beide Schienen 12 (bedarfsweise auch nur eine) auf die Schienenlagerflächen 15 abgelegt und durch eine Transportsicherung 27 mit dem jeweiligen Laufwagen 16 verbunden.

Unter Beaufschlagung der Verschiebeantriebe 20 werden die Laufwagen 16 mitsamt den beiden Schienen 12 in die Transportposition (s. Fig. 2) verschoben. Mithilfe einer Arretiervorrichtung 28 (s. Fig. 4) erfolgt eine Transportsicherung der Laufwagen 16. Schließlich werden die zweiten Führungsschienen 23 in eine in Fig. 2 und 4 ersichtliche Transportposition verschwenkt und fixiert. Nach Erreichen der Baustelle und Verschiebung der Laufwagen 16 in die Ladeposition erfolgt wiederum unter Zuhilfenahme des Krans 8 das Ablegen der beiden Schienen 12 auf das Gleis 5.

## Patentansprüche

1. Gleisbaufahrzeug zur Durchführung von Gleisbauarbeiten, mit einem in einer Maschinenlängsrichtung (3) voneinander distanzierte Schienenfahrwerke (4) aufweisenden Maschinenrahmen (2), der bezüglich einer Maschinenquerrichtung (9) durch zwei voneinander distanzierte Längsträger (10) begrenzt ist, wobei wenigstens ein Längsträger (10) mit einer zur Aufnahme von Schienen (12) vorgesehenen Schienentransportvorrichtung (13) verbunden ist, die durch einen Verschiebeantrieb (20) in Maschinenquerrichtung (9) relativ zum Maschinenrahmen (2) innerhalb eines durch eine Transport- und eine Ladeposition begrenzten Verschiebeweges verschiebbar ist, **dadurch gekennzeichnet, dass** die Schienentransportvorrichtung (13) -bezüglich einer Vertikalen -zwischen einem oberen und unteren Ende (17, 18) des Längsträgers (10) und an einer-vom gegenüberliegenden Längsträger (10) abgekehrten - Trägeraußenseite (11) angeordnet ist.

2. Gleisbaufahrzeug nach Anspruch 1, **dadurch gekennzeichnet, dass** die Schienentransportvorrichtung (13) als entlang von Wagenführungen (14) in Maschinenquerrichtung (9) verschiebbar gelagerter, eine Schienenlagerfläche (15) aufweisender Laufwagen (16) ausgebildet ist.

3. Gleisbaufahrzeug nach Anspruch 1, oder 2, **dadurch gekennzeichnet, dass** der im Querschnitt als I-Träger ausgebildete Längsträger (10) am oberen und unteren Ende (17, 18) je einen horizontal verlaufenden Trägerflansch (19) aufweist, wobei eine durch die Schienenlagerfläche (15) und den Trägerflansch (19) begrenzte Distanz d wenigstens einer Höhe einer zu transportierenden Schiene (12) entsprechend ausgebildet ist.

4. Gleisbaufahrzeug nach Anspruch 2, **dadurch gekennzeichnet, dass** die Wagenführung (14) aus einer ersten, mit dem Längsträger (10) verbundenen Führungsschiene (21) und einer mit dieser durch ein Gelenk (22) verbundenen zweiten Führungsschiene (23) zusammengesetzt ist, die eine dem Verschiebeweg entsprechende Länge aufweist.

5. Gleisbaufahrzeug nach einem der Ansprüche 1 bis 4, **dadurch gekennzeichnet, dass** jeder der beiden Längsträger (10) mit drei in Maschinenlängsrichtung (3) voneinander distanzierten Transportvorrichtungen (13) verbunden ist.

6. Gleisbaufahrzeug nach Anspruch 2, **dadurch gekennzeichnet, dass** jeder Laufwagen (16) drei über die Schienenlagerfläche (15) vorstehende, in Maschinenlängsrichtung verlaufende und in Maschinenquerrichtung (9) zur Aufnahme von Schienenfüßen (24) voneinander distanzierte Zentrierrippen (25) aufweist.

## Claims

1. A track maintenance vehicle for carrying out track maintenance operations, including a machine frame (2) having on-track undercarriages (4) spaced from one another in a longitudinal direction (3) of the machine, the machine frame (2) being delimited with respect to a transverse direction (9) of the machine by two longitudinal beams (10) spaced from one another, wherein at least one longitudinal beam (10) is connected to a rail transport device (13), provided for receiving rails (12), which is displaceable by means of a displacement drive (20) in the transverse direction (9) of the machine relative to the machine frame (2) within a displacement path delimited by a transport position and a loading position,
**characterized in that** the rail transport device (13) is arranged - with regard to a vertical - between an upper and lower end (17, 18) of the longitudinal beam (10) and at a beam exterior side (11) facing away from the opposite longitudinal beam (10).

2. A track maintenance vehicle according to claim 1, **characterized in that** the rail transport device (13) is designed as a carriage (16) mounted for displacement in the longitudinal direction (9) of the machine along carriage guides (14) and having a rail storage surface (15).

3. A track maintenance vehicle according to claim 1 or 2, **characterized in that** the longitudinal beam (10), designed as an I-beam in cross-section, has a horizontally extending beam flange (19) at the upper and lower end (17, 18) respectively, wherein a distance d delimited by the rail storage surface (15) and the beam flange (19) is configured to correspond to at least a height of a rail (12) to be transported.

4. A track maintenance vehicle according to claim 2, **characterized in that** the carriage guide (14) is composed of a first guide rail (21), connected to the longitudinal beam (10), and a second guide rail (23) connected to the former by means of a joint (22), the second guide rail (23) having a length corresponding to the displacement path.

5. A track maintenance vehicle according to one of claims 1 to 4, **characterized in that** each of the two longitudinal beams (10) is connected to three transport devices (13) spaced from one another in the longitudinal direction (3) of the machine.

6. A track maintenance vehicle according to claim 2, **characterized in that** each carriage (16) has three centring ribs (25), projecting beyond the rail storage surface (15), which extend in the longitudinal direction of the machine and are spaced from one another in the transverse direction (9) of the machine for receiving rail bases (24).

## Revendications

1. Véhicule de pose de voie pour la réalisation de travaux de pose de voie, avec un châssis de machine (2) présentant des mécanismes de roulement ferroviaires (4) écartés les uns des autres dans une direction longitudinale de machine (3) qui est limité par rapport à une direction transversale de machine (9) par deux longerons (10) écartés l'un de l'autre, dans lequel au moins un longeron (10) est connecté à un dispositif de transport de rails (13) prévu pour la réception de rails (12) qui peut être coulissé par un entraînement coulissant (20) dans la direction transversale de machine (9) par rapport au châssis de machine (2) au sein d'une course de coulissement limitée par une position de transport et une position de chargement, **caractérisé en ce que** le dispositif de transport de rails (13) est disposé par rapport à une verticale entre une extrémité supérieure et inférieure (17, 18) du longeron (10) et sur un côté externe de support (11) éloigné du longeron opposé (10).

2. Véhicule de pose de voie selon la revendication 1, **caractérisé en ce que** le dispositif de transport de rails (13) est réalisé en tant que chariot (16) logé de manière coulissante le long de guides de wagon (14) dans la direction transversale de machine (9), présentant une surface d'appui de rails (15).

3. Véhicule de pose de voie selon la revendication 1 ou 2, **caractérisé en ce que** le longeron (10) réalisé en tant que support en I en section transversale présente à l'extrémité supérieure et inférieure (17, 18) à chaque fois une bride de support (19) s'étendant horizontalement, dans lequel une distance d limitée par la surface d'appui de rails (15) et la bride de support (19) est réalisée pour correspondre au moins à une hauteur d'un rail à transporter (12).

4. Véhicule de pose de voie selon la revendication 2, **caractérisé en ce que** le guide de wagon (14) est composé d'un premier rail de guidage (21) connecté au longeron (10) et d'un second rail de guidage (23) connecté à celui-ci par une articulation (22) qui présente une longueur correspondant à la course de coulissement.

5. Véhicule de pose de voie selon une des revendications 1 à 4, **caractérisé en ce que** chacun des deux longerons (10) est connecté à trois dispositifs de transport (13) écartés les uns des autres dans la direction longitudinale de machine (3).

6. Véhicule de pose de voie selon la revendication 2, **caractérisé en ce que** chaque chariot (16) présente trois nervures de centrage (25) faisant saillie au-delà de la surface d'appui de rails (15), s'étendant dans la direction longitudinale de machine et écartées les unes des autres dans la direction transversale de machine (9) pour la réception de patins de rail (24).
